# FASCICULE DE BREVET EUROPEEN

(11) **EP 1 957 889 B1**
(45) Date de publication et mention de la délivrance du brevet: **14.07.2010**
(21) Numéro de dépôt: 06841814.4
(22) Date de dépôt: 28.11.2006
(51) Int. Cl.: F25B 6/02, F25B 6/04

(54) **POMPE A CHALEUR DE CHAUFFAGE D'EAU DE PISCINE**
WÄRMEPUMPE ZUM WÄRMEN VON SCHWIMMBECKENWASSER
HEAT PUMP FOR HEATING SWIMMING POOL WATER

(30) Priorité: 28.11.2005 FR 0512028
(43) Date de publication de la demande: 20.08.2008
(73) Titulaire: Financière Piscine Equipement, 10000 Troyes (FR)
(72) Inventeur: CORROY, Julien, F-10600 Mergey (FR); QUEIREL, Joël, F-10000 Troyes (FR)
(74) Mandataire: Lebrette, Camille
(86) Numéro de dépôt international: PCT/FR2006/002601
(87) Numéro de publication internationale: WO 2007/060343

(56) Documents cités:
- DE-A1- 2 161 495
- DE-A1- 2 450 311
- GB-A- 2 015 139
- US-A- 3 498 072
- US-A- 4 406 137
- US-A- 5 272 885
- STENE J: "RESIDENTIAL CO2 HEAT PUMP SYSTEM FOR COMBINED SPACE HEATING AND HOT WATER HEATING" SCIENCE ET TECHNIQUE DU FROID - REFRIGERATION SCIENCE AND TECHNOLOGY, PARIS, FR, 29 août 2004 (2004-08-29), page COMPLETE, XP000962560 ISSN: 0151-1637

## Description

La présente invention concerne une pompe à chaleur destinée au chauffage d'eau de piscine, et un procédé de chauffage d'eau de piscine.

Les pompes à chaleur sont des systèmes thermodynamiques qui comprennent un circuit primaire de fluide frigorifique qui comprend un compresseur qui alimente un condenseur qui constitue un échangeur de chaleur entre le fluide frigorifique et une source de chaleur, un détendeur et un évaporateur qui constitue un échangeur de chaleur. Les échangeurs de chaleur échangent de la chaleur avec une source froide et une source chaude dont l'une est un milieu extérieur, par exemple l'air atmosphérique ou un cours d'eau.

Le document US-5 272 885 décrit un système de pompe à chaleur utilisé pour le conditionnement d'air de locaux. Il comporte d'une part un ensemble formant pompe à chaleur et d'autre part divers circuits utilisateurs. Dans cette utilisation, le milieu extérieur est constitué par une unité d'alimentation en eau. Dans le mode de chauffage d'air, l'appareil de ce document refroidit l'eau de l'unité d'alimentation en eau, et dans le mode de refroidissement d'air, l'appareil retire de la chaleur de l'air d'unités internes de conditionnement d'air et chauffe l'eau de l'unité d'alimentation en eau.

L'appareil a une grande complexité, car il comprend de nombreux systèmes de contrôle : un contrôleur interne avec chaque unité de conditionnement, un contrôleur de distribution, et un contrôleur externe. Tous ces contrôleurs commandent des régulations par tout ou rien ou progressives (régulation d'ouverture de vannes de réglage de débit, compresseur à capacité variable, réglage progressif de détendeur, commande d'ouverture complémentaire de vanne de réglage de débit, etc.). De nombreux capteurs sont incorporés à la pompe et à chaque unité de conditionnement. Deux vannes peuvent mettre en circuit des échangeurs de chaleur complémentaires.

On a décrit cet appareil car il montre que le simple conditionnement d'air de locaux par utilisation d'une pompe à chaleur peut présenter une grande complexité, c'est-à-dire peut nécessiter de nombreux dispositifs ayant des fonctions de détection, de régulation, de commande, etc. et qui sont sensibles aux pannes, de sorte qu'un personnel spécialisé est nécessaire pour la mise en oeuvre d'une telle pompe à chaleur. Le système devrait être adapté pour permettre le chauffage d'eau, à la place d'un conditionnement d'air.

Les documents GB-2 015 139 et 406 137 décrivent la commutation de dispositifs d'échange de chaleur entre des états donnant des surfaces différentes d'échange de chaleur.

On sait déjà utiliser des pompes à chaleur pour le chauffage de l'eau des piscines. Ces pompes à chaleur comprennent un circuit primaire de fluide frigorifique qui comprend, comme indiqué sur la figure 1, un compresseur 10 qui alimente un condenseur 12 (qui constitue un échangeur de chaleur) entre le fluide frigorifique et l'eau de piscine à chauffer, un détendeur 14 et un évaporateur 16 (qui constitue un échangeur de chaleur) entre le milieu extérieur, par exemple l'air extérieur, et le fluide frigorifique.

Les caractéristiques des échangeurs, notamment leurs dimensions, et le réglage du détendeur et du compresseur sont optimisés pour un régime de fonctionnement déterminé. En particulier, le condenseur est destiné à permettre à la pompe à chaleur de donner sa puissance maximale tout en gardant un régime de fonctionnement optimal au point de vue du circuit frigorifique (pression et température du fluide frigorifique).

Lorsqu'une telle pompe à chaleur est utilisée pour le chauffage d'eau de piscine, certains paramètres de fonctionnement ont des valeurs déterminées. Ainsi, même si l'eau de la piscine est très froide, à peine supérieure à 0 °C, l'utilisateur souhaite obtenir une température en général comprise entre 15 et 32 °C. En outre, le débit de circulation d'eau de la piscine est habituellement de l'ordre de 5 à 15 m³/h.

On conçoit donc que, lorsque l'échange thermique est très important parce que le débit d'eau circulant dans le condenseur est très élevé et/ou parce que la température de l'eau est très basse, le fluide frigorifique est refroidi de façon très importante de sorte que la pression du fluide frigorifique dans le condenseur est très basse. Le rendement de la pompe à chaleur, défini en général par son coefficient de performance, est alors réduit et il peut même arriver que la pompe à chaleur présente un défaut de fonctionnement et qu'elle soit même endommagée.

Par contre, si l'échange thermique dans le condenseur est réduit, parce que le débit d'eau est faible ou parce que la température de l'eau de piscine est élevée, le fluide frigorifique est échauffé de façon importante et provoque une augmentation de pression dans le condenseur. Le rendement de la pompe à chaleur est alors aussi réduit, le bon fonctionnement peut être perturbé et la pompe à chaleur peut même être endommagée. En particulier, au-delà d'une certaine pression, la machine est arrêtée par un pressostat de sécurité.

Pour tenir compte de cette situation pratique, les pompes à chaleur de piscine comportent en général une dérivation hydraulique placée en amont de la pompe à chaleur et permettant de régler le débit d'eau circulant dans le circuit secondaire du condenseur (échangeur) de la pompe à chaleur, afin que l'échange thermique reste optimal et que le fonctionnement de la pompe à chaleur soit satisfaisant. L'installation doit donc comporter un dispositif de régulation destiné à faire varier le débit d'eau circulant dans le condenseur. Compte tenu des débits d'eau traités, un tel dispositif de régulation a un fonctionnement relativement délicat et est coûteux. Très souvent, il est simplement remplacé par un simple dispositif manuel qui ne donne plus de fonction de régulation.

Ainsi, ces pompes à chaleur connues posent des problèmes liés au moins en partie aux défauts de complexité, de coût et de sensibilité aux pannes indiqués précédemment en référence au document US-5 272 885. Ces problèmes présentent une gêne sérieuse dans la cas des piscines dont les propriétaires n'ont pas de connaissances techniques sur le fonctionnement des pompes à chaleur en général.

L'invention a pour objet de résoudre les problèmes posés, ou au moins d'en réduire l'acuité, par une simplification des pompes à chaleur de chauffage d'eau de piscine qui permet notamment une réduction de coût et de sensibilité aux pannes.

Selon l'invention, le problème posé est résolu par une pompe à chaleur ayant les caractéristiques de la revendication 1.

Plus précisément, selon l'invention, lorsque le débit d'eau est élevé et la température de l'eau est basse à l'entrée du circuit secondaire du condenseur, c'est-à-dire lorsque le circuit secondaire du condenseur a une grande aptitude à absorber les calories, la surface d'échange de chaleur du circuit primaire du condenseur est automatiquement réduite.

Inversement, lorsque le débit d'eau est réduit et l'eau a une température élevée à l'entrée du condenseur, et a donc une faible aptitude à absorber les calories, la surface d'échange de chaleur du circuit primaire de fluide frigorifique du condenseur est automatiquement augmentée.

De cette manière, une même puissance calorifique pratiquement peut être transmise au circuit secondaire du condenseur, et le circuit primaire de la pompe à chaleur peut fonctionner avec un régime optimal de fonctionnement pression-température du fluide frigorifique.

Ce résultat est obtenu en pratique par utilisation d'un condenseur dont le circuit primaire comporte plusieurs circuits d'échange de chaleur qui sont mis en circuit au nombre d'un seul ou de plusieurs. Dans le condenseur, le circuit primaire de fluide frigorifique comporte toujours au moins un circuit d'échange de chaleur, et au moins un autre circuit d'échange de chaleur peut être mis en circuit par au moins un organe de commutation, sous la commande d'un organe de commande qui est relié à un capteur d'un paramètre de fonctionnement, tel que la pression de vapeur de fluide frigorifique entre le compresseur et le détendeur.

Ainsi, lorsque la pression mesurée augmente, le circuit primaire du détendeur est augmenté par mise en circuit de circuits d'échange de chaleur supplémentaires, et le fonctionnement est inverse lorsque la pression mesurée diminue.

Plus précisément, l'invention concerne une pompe à chaleur destinée au chauffage de l'eau d'une piscine, du type qui comprend, dans un circuit primaire de fluide frigorifique, un compresseur, un condenseur constituant un échangeur de chaleur entre le fluide frigorifique et l'eau de piscine circulant dans un circuit secondaire, un détendeur, et un évaporateur constituant un échangeur de chaleur entre le milieu extérieur et le fluide frigorifique ; selon l'invention, le condenseur comporte au moins deux circuits d'échange de chaleur, et la pompe à chaleur comporte un capteur d'un paramètre du fonctionnement de la pompe à chaleur, au moins un organe de commutation de la circulation du fluide frigorifique entre un état de circulation dans un seul des circuits d'échange de chaleur et un état de circulation dans au moins deux des circuits d'échange de chaleur, et un organe de commande de l'organe de commutation au moins en fonction de la valeur du signal du capteur.

De préférence, un organe de commutation au moins comporte au moins une vanne électromagnétique.

De préférence, le capteur d'un paramètre de fonctionnement de la pompe à chaleur détecte la pression du fluide frigorifique sur la partie à haute pression du circuit frigorifique, par exemple entre le compresseur et le condenseur.

Dans un mode de réalisation, la pompe à chaleur comporte au moins deux circuits d'échange de chaleur qui sont disposés en série dans le condenseur. Elle peut alors comporter en outre une dérivation par rapport à l'un des circuits d'échange de chaleur.

Dans un autre mode de réalisation, la pompe à chaleur comporte au moins deux circuits d'échange de chaleur disposés en parallèle dans le condenseur.

L'invention concerne aussi un procédé de chauffage d'eau de piscine à l'aide d'une pompe à chaleur selon les paragraphes précédents, qui comprend la mesure d'un paramètre du fonctionnement de la pompe à chaleur, la comparaison de la valeur mesurée du paramètre à un seuil et, lorsque le paramètre dépasse un seuil, la commande de la commutation de la circulation du fluide frigorifique dans un circuit d'échange de chaleur.

De préférence, la comparaison à un seuil comprend l'utilisation de deux seuils différents selon que le paramètre croît ou décroît, afin que la commande soit assurée avec un effet d'hystérésis.

D'autres caractéristiques et avantages de l'invention seront mieux compris à la lecture de la description qui va suivre d'un exemple de réalisation, faite en référence aux dessins annexés sur lesquels :
la figure 1, déjà décrite, représente un schéma de pompe à chaleur utilisée pour le chauffage d'eau de piscine ;
les figures 2 et 3 représentent deux exemples de montage de circuits d'échange de chaleur du circuit primaire du condenseur de la pompe à chaleur ;
la figure 4 est un schéma d'un condenseur de pompe à chaleur selon l'invention ; et
la figure 5 est une vue en perspective avec des parties arrachées d'un exemple du condenseur schématiquement représenté sur la figure 4.

Comme l'indique la figure 1, le compresseur 10 porte le fluide frigorifique, à l'état de vapeur, à une pression élevée, cette pression étant avantageusement mesurée par un capteur 18. Le fluide frigorifique à l'état de vapeur pénètre dans le condenseur 12 et circule dans une partie de circuit primaire 20.

La partie de circuit primaire 20 du condenseur 12 peut comporter, selon l'invention, au moins deux circuits d'échange de chaleur 22, montés en série et dont l'un peut avoir une dérivation 24 qui est mise en circuit ou non par une vanne électromagnétique 26. Lorsque cette vanne 26 est ouverte, le fluide frigorifique circule en série dans les deux circuits d'échange de chaleur 22, par exemple deux serpentins, alors que, lorsque la vanne 26 alimente la dérivation 24, seul le second circuit 22 est alimenté.

La figure 3 représente une variante dans laquelle des circuits d'échange de chaleur 22 sont montés en parallèle et chaque circuit d'échange de chaleur, au-delà du premier, est mis en circuit ou non par commande d'une vanne électromagnétique associée 28.

Bien entendu, le circuit en série de la figure 2, comme le circuit en parallèle de la figure 3, peuvent comporter un nombre plus élevé de circuits d'échange de chaleur, c'est-à-dire de serpentins, comme suggéré par les traits interrompus.

En outre, il est possible de combiner des dispositifs en série et en parallèle tels qu'illustrés sur les figures 2 et 3.

La caractéristique importante de l'invention est que, grâce aux vannes électromagnétiques 26, 28, la capacité d'échange de chaleur du circuit primaire 20 du condenseur 12 peut être modulée à plusieurs valeurs afin que la pompe à chaleur se trouve toujours dans ses conditions optimales de fonctionnement.

La figure 4 représente un exemple de condenseur 12 selon l'invention. Dans cet exemple, l'eau pénètre par une entrée 30 jusqu'à proximité de l'extrémité opposée du condenseur 12 où elle rencontre le fond 31 d'un déflecteur 32 qui oblige l'eau à revenir du côté de son entrée, avant d'être déviée à nouveau par l'extrémité du corps extérieur 34 vers une sortie 36 d'eau.

Lorsqu'elle circule entre le conduit central et le déflecteur 32, l'eau s'écoule à la surface d'un serpentin 38 formant un premier circuit d'échange de chaleur 22. Lorsqu'elle circule entre le déflecteur 32 et la paroi externe du corps 34, l'eau s'écoule à la surface d'un autre serpentin 40 constituant un second circuit 22 d'échange de chaleur du circuit primaire.

Sur la figure 4, on n'a pas représenté les raccordements de conduits ni la vanne électromagnétique permettant le montage en série ou en parallèle des deux serpentins 38 et 40.

La figure 5 représente une réalisation pratique du condenseur représenté sur la figure 4, avec les mêmes références numériques que sur celle-ci.

Bien qu'on ait indiqué que la modulation de la surface d'échange de chaleur du condenseur était assurée par mesure de la pression à la sortie du condenseur, il est possible de mesurer d'autres paramètres. En fait, il est en général souhaitable de surveiller d'une part la pression et d'autre part la température du fluide frigorifique, au moins à un emplacement du circuit primaire. Ce sont en effet ces deux paramètres qui sont les plus importants pour l'obtention du meilleur coefficient de performances de la pompe à chaleur. Le paramètre mesuré peut donc être toute combinaison de paramètres couramment utilisée à cet effet dans la technologie des pompes à chaleur.

## Revendications

1. Pompe à chaleur destinée au chauffage de l'eau d'une piscine, du type qui comprend, dans un circuit primaire de fluide frigorifique :
- un compresseur (10),
- un condenseur (12) constituant un échangeur de chaleur entre le fluide frigorifique et l'eau de piscine circulant dans un circuit secondaire,
- un détendeur (14), et
- un évaporateur (16) constituant un échangeur de chaleur entre le milieu extérieur et le fluide frigorifique,
le condenseur (12) comporte au moins deux circuits (22) d'échange de chaleur, et
la pompe à chaleur comporte
un capteur (18) d'un paramètre du fonctionnement de la pompe à chaleur,
au moins un organe (26, 28) de commutation de la circulation du fluide frigorifique entre un état de circulation dans un seul des circuits (22) d'échange de chaleur et un état de circulation dans au moins deux des circuits (22) d'échange de chaleur, et
un organe de commande de l'organe de commutation au moins en fonction de la valeur du signal du capteur (18),
**caractérisée en ce que** le condenseur (12) comporte
un conduit central et un déflecteur (32), l'eau pénétrant par une entrée (30) du conduit central jusqu'à proximité de l'extrémité opposée du condenseur (12) où elle rencontre le fond (31) du déflecteur (32) qui oblige l'eau à revenir du côté de son entrée (30) et
un corps extérieur (34), l'eau déviée par le déflecteur (32) étant déviée à nouveau par une extrémité du corps extérieur (34) vers une sortie (36) d'eau,
les deux circuits d'échange de chaleur étant respectivement formés par
un premier serpentin (38) positionné entre le conduit central et la paroi externe du déflecteur (32), et un deuxième serpentin (40) positionné entre le déflecteur (32) et la paroi externe du corps (34) extérieur, de sorte que lorsque l'eau circule entre le conduit central et le déflecteur (32), l'eau circule à la surface du premier serpentin (38), et lorsque l'eau circule entre le déflecteur (32) et la paroi externe du corps (34), l'eau s'écoule à la surface du deuxième serpentin (40).

2. Pompe à chaleur selon la revendication 1, **caractérisée en ce que** l'organe de commutation au moins comporte au moins une vanne électromagnétique (26, 28).

3. Pompe à chaleur selon l'une des revendications 1 et 2, **caractérisée en ce que** le capteur (18) d'un paramètre de fonctionnement de la pompe à chaleur détecte la pression du fluide frigorifique sur la partie à haute pression du circuit frigorifique.

4. Pompe à chaleur selon l'une des revendications 1 à 3, **caractérisée en ce qu'**elle comporte au moins deux circuits (22) d'échange de chaleur qui sont disposés en série dans le condenseur (12).

5. Pompe à chaleur selon la revendication 4, **caractérisée en ce qu'**elle comporte en outre une dérivation (24) par rapport à l'un des circuits (22) d'échange de chaleur.

6. Pompe à chaleur selon l'une des revendications 1 à 3, **caractérisée en ce qu'**elle comporte au moins deux circuits (22) d'échange de chaleur disposés en parallèle dans le condenseur (12).

7. Procédé de chauffage d'eau de piscine à l'aide d'une pompe à chaleur selon l'une quelconque des revendications précédentes, **caractérisé en ce qu'**il comprend :
la mesure d'un paramètre du fonctionnement de la pompe à chaleur,
la comparaison de la valeur mesurée du paramètre à un seuil et,
lorsque le paramètre dépasse un seuil, la commande de la commutation de la circulation du fluide frigorifique dans un circuit (22) d'échange de chaleur.

8. Procédé selon la revendication 7, **caractérisé en ce que** la comparaison à un seuil comprend l'utilisation de deux seuils différents selon que le paramètre croît ou décroît, afin que la commande soit assurée avec un effet d'hystérésis.

## Claims

1. A heat pump which is intended to heat the water of a swimming pool, of the type which comprises, in a primary circuit of refrigerating fluid:
- a compressor (10),
- a condenser (12) which constitutes a heat exchanger between the refrigerating fluid and the swimming pool water circulating in a secondary circuit,
- a pressure reduction valve (14) and
- an evaporator (16) which constitutes a heat exchanger between the external environment and the refrigerating fluid,
the condenser (12) comprises at least two heat exchange circuits (22) and the heat pump comprises
a sensor (18) for sensing a parameter of the operation of the heat pump,
at least one member (26, 28) for commutating the circulation of the refrigerating fluid between a circulation state in only one of the heat exchange circuits (22) and a circulation state in at least two of the heat exchange circuits (22), and
a member for controlling the commutation member at least in accordance with the value of the signal of the sensor (18),
**characterised in that** the condenser (12) comprises
a central conduit and a deflector (32), the water being introduced via an inlet (30) of the central conduit as far as a location near the opposite end of the condenser (12), where it strikes the bottom (31) of the deflector (32) which causes the water to return in the direction towards its inlet (30) and
an external member (34), the water which is redirected by the deflector (32) again being redirected by an end of the external member (34) towards a water outlet (36),
the two heat exchange circuits being formed by
a first serpentine member (38) which is positioned between the central conduit and the external wall of the deflector (32) and a second serpentine member (40) which is positioned between the deflector (32) and the external wall of the external member (34), respectively, in such a manner that, when the water circulates between the central conduit and the deflector (32), the water circulates at the surface of the first serpentine member (38) and, when the water circulates between the deflector (32) and the external wall of the member (34), the water flows at the surface of the second serpentine member (40).

2. Heat pump according to claim 1, **characterised in that** the commutation member at least comprises at least one electromagnetic valve (26, 28).

3. Heat pump according to either claim 1 or claim 2, **characterised in that** the sensor (18) for sensing an operating parameter of the heat pump detects the pressure of the refrigerating fluid at the high-pressure portion of the refrigerating circuit.

4. Heat pump according to any one of claims 1 to 3, **characterised in that** it comprises at least two heat exchange circuits (22) which are arranged in series in the condenser (12).

5. Heat pump according to claim 4, **characterised in that** it further comprises a branch (24) in relation to one of the heat exchange circuits (22).

6. Heat pump according to any one of claims 1 to 3, **characterised in that** it comprises at least two heat exchange circuits (22) which are arranged in parallel in the condenser (12).

7. Method for heating swimming pool water by means of a heat pump according to any one of the preceding claims, **characterised in that** it comprises:
measuring a parameter of the operation of the heat pump,
comparing the measured value of the parameter with a threshold and,
when the parameter exceeds a threshold, controlling the commutation of the circulation of the refrigerating fluid in a heat exchange circuit (22).

8. Method according to claim 7, **characterised in that** the comparison with a threshold comprises the use of two different thresholds depending on whether the parameter increases or decreases so that control is ensured with a hysteresis effect.

## Patentansprüche

1. Wärmepumpe zum Wärmen von Schwimmbeckenwasser, von der Art, die in einem Kältemittelhauptkreislauf Folgendes umfasst:
- einen Kompressor (10),
- einen Kondensator (12), der einen Wärmetauscher zwischen dem Kältemittel und dem Schwimmbeckenwasser bildet, das in einem zweiten Kreislauf zirkuliert,
- ein Expansionsventil (14) und
- einen Verdampfer (16), der einen Wärmetauscher zwischen der Umwelt und dem Kältemittel bildet,
wobei der Kondensator (12) mindestens zwei Wärmetauschkreisläufe (22) umfasst und
die Wärmepumpe Folgendes umfasst:
einen Fühler (18) für einen Betriebsparameter der Wärmepumpe,
zumindest ein Element (26, 28) zum Umschalten des Kältemittelumlaufs zwischen einem Umlaufzustand in nur einem der Wärmetauschkreisläufe (22) und einem Umlaufzustand in zumindest zwei der Wärmetauschkreisläufe (22) und
ein Element zum Steuern des Schaltelements zumindest in Abhängigkeit vom Signalwert des Fühlers (18),
**dadurch gekennzeichnet, dass** der Kondensator (12) Folgendes umfasst:
eine zentrale Leitung und einen Ablenker (32), wobei das Wasser über einen Eintritt (30) der zentralen Leitung bis in die Nähe des gegenüberliegenden Endes des Kondensator (12) eindringt, wo es auf den Boden (31) des Ablenkers (32) trifft, der das Wasser zum Rücklauf auf die Seite seines Eintritts (30) zwingt, und
ein Außengehäuse (34), wobei das durch den Ablenker (32) umgeleitete Wasser von einem Ende des Außengehäuses (34) erneut in Richtung eines Wasseraustritts (36) umgeleitet wird,
wobei die zwei Wärmetauschkreisläufe jeweils von Folgendem gebildet werden:
einer ersten Rohrschlange (38), die zwischen der zentralen Leitung und der Außenwand des Ablenkers (32) angeordnet ist, und einer zweiten Rohrschlange (40), die zwischen dem Ablenker (32) und der Außenwand des Außengehäuses (34) angeordnet ist, so dass, wenn das Wasser zwischen der zentralen Leitung und dem Ablenker (32) zirkuliert, das Wasser an der Oberfläche der ersten Rohrschlange (38) zirkuliert, und wenn das Wasser zwischen dem Ablenker (32) und der Außenwand des Gehäuses (34) zirkuliert, das Wasser an der Oberfläche der zweiten Rohrschlange (40) abfließt.

2. Wärmepumpe nach Anspruch 1, **dadurch gekennzeichnet, dass** zumindest das Schaltorgan zumindest ein elektromagnetisches Ventil (26, 28) umfasst.

3. Wärmepumpe nach einem der Ansprüche 1 und 2, **dadurch gekennzeichnet, dass** der Fühler (18) für einen Betriebsparameter der Wärmepumpe den Druck des Kältemittels im Hochdruckteil des Kältemittelkreislaufs erfasst.

4. Wärmepumpe nach einem der Ansprüche 1 bis 3, **dadurch gekennzeichnet, dass** sie zumindest zwei Wärmetauschkreisläufe (22) umfasst, die im Kondensator (12) in Serie angeordnet sind.

5. Wärmepumpe nach Anspruch 4, **dadurch gekennzeichnet, dass** sie ferner einen Bypass (24) in Bezug auf einen der Wärmetauschkreisläufe (22) umfasst.

6. Wärmepumpe nach einem der Ansprüche 1 bis 3, **dadurch gekennzeichnet, dass** sie zumindest zwei Wärmetauschkreisläufe (22) umfasst, die im Kondensator (12) parallel angeordnet sind.

7. Verfahren zum Erwärmen von Schwimmbeckenwasser mithilfe einer Wärmepumpe nach einem der vorhergehenden Ansprüche, **dadurch gekennzeichnet, dass** es Folgendes umfasst:
das Messen eines Betriebsparameters der Wärmepumpe,
das Vergleichen des gemessenen Wertes des Parameters mit einem Schwellenwert und,
wenn der Parameter einen Schwellenwert überschreitet, das Steuern der Umschaltung des Kältemittelumlaufs in einem Wärmetauschkreislauf (22).

8. Verfahren nach Anspruch 7, **dadurch gekennzeichnet, dass** das Vergleichen mit einem Schwellenwert das Verwenden von zwei unterschiedlichen Schwellenwerten umfasst, je nachdem, ob der Parameter zunimmt oder abnimmt, damit die Steuerung mit einem Hysterese-Effekt sichergestellt wird.
